# EUROPÄISCHE PATENTSCHRIFT

(11) **EP 1 665 885 B1**
(45) Veröffentlichungstag und Bekanntmachung des Hinweises auf die Patenterteilung: **02.05.2007**
(21) Anmeldenummer: 04765068.4
(22) Anmeldetag: 10.09.2004
(51) Int. Cl.: H05B 1/02

(54) **THERMISCHER ZWEIPUNKTSCHALTER UND VERFAHREN ZUM ABSCHALTEN EINES HEIZWIDERSTANDS**
THERMAL TWO-POINT SWITCH AND METHOD FOR SWITCHING OFF A HEATING RESISTOR
INTERRUPTEUR THERMIQUE A DEUX POSITIONS ET PROCEDE POUR METTRE HORS CIRCUIT UNE RESISTANCE CHAUFFANTE

(30) Priorität: 15.09.2003 DE 10342924
(43) Veröffentlichungstag der Anmeldung: 07.06.2006
(73) Patentinhaber: GESSLER ELECTRONIC GMBH, 89423 Gundelfingen (DE)
(72) Erfinder: GESSLER, Andreas, 89423 Gundelfingen (DE)
(74) Vertreter: Eisenführ, Speiser & Partner
(86) Internationale Anmeldenummer: PCT/EP2004/010142
(87) Internationale Veröffentlichungsnummer: WO 2005/027577

(56) Entgegenhaltungen:
- EP-A- 0 866 278
- GB-A- 2 336 481
- US-A- 4 086 466
- US-A- 5 075 537

## Beschreibung

Die Erfindung betrifft einen thermischen Zweipunktschalter nach dem Oberbegriff des Anspruchs 1 und ein Verfahren zum Abschalten eines Heizwiderstands nach dem Oberbegriff des Anspruchs 14.

Ein bekanntes Problem bei elektrischen Heizsystemen stellt die Überwachung und Regelung der Temperatur des zu erhitzenden Mediums sowie des Heizelements dar. Um das Heizsystem gegen Überhitzung zu schützen, werden in herkömmlichen Heizsystemen beispielsweise Thermoschutzschalter mit Bimetallschaltern oder Schmelzsicherungen verwandt.

So zeigt die DE 100 28 152 A1 eine Vorrichtung zum elektrischen Erwärmen eines Mediums mit einem Bimetallschalter mit Selbsthaltung. Dort ist ein erstes Heizelement zum elektrischen Erwärmen eines Mediums vorgesehen, welches über die Parallelschaltung eines als Temperaturbegrenzers ausgebildeten ersten Schalters und eines zweiten Heizelement s mit einer elektrisch leitenden Phase L verbunden ist und über einen Temperaturregler mit einer elektrisch leitenden Phase N verbunden ist. Das zweite Heizelement ist so ausgebildet, dass es bei geschlossenem ersten Schalter keine Wärme erzeugt. Im Normalbetrieb ist der erste Schalter geschlossen und der Temperaturregler erfasst mittels eine Temperatursensors die Temperatur des Mediums und vergleicht diese mit einem vorgegebenen Temperaturwert. Überschreitet die Temperatur des Mediums diesen Wert, so öffnet der Temperaturregler die Verbindung zwischen dem ersten Heizwiderstand und der Phase N, so dass das Heizelement abgeschaltet ist. Der erste Schalter ist so ausgebildet, dass er bei Überschreitung einer vorgegebenen Temperatur, der Ausschalttemperatur, geöffnet wird. Wird bei geschlossenem Temperaturregler und geschlossenem ersten Schalter das erste Heizelement zu stark erhitzt und dadurch die Ausschalttemperatur überschritten, so wird der erste Schalter geöffnet. Die leitende Phase L ist nun nur noch über das zweite Heizelement mit dem ersten Heizelement verbunden. Das zweite Heizelement weißt einen so großen Widerstand auf, so dass das erste Heizelement nur noch mit wenig Strom versorgt wird und abkühlt. Das zweite Heizelement erzeugt bei geöffnetem ersten Schalter ausreichend Wärme, um den ersten Schalter über der Ausschalttemperatur zu halten. Erst nach einem Ausschalten der Stromversorgung kann der erste Schalter abkühlen und anschließend die Vorrichtung wieder betrieben werden.

Nachteilig bei den Schutzeinrichtungen für Heizsysteme mit Bimetallschaltern ist das träge Ansprechverhalten. Bei der Verwendung von Schmelzsicherungen ist die Inbetriebnahme nicht ohne den Austausch dieser Sicherungen möglich, was umständlich und für den Anwender selbst oft gar nicht möglich ist.

Weitere Schaltungsanordnungen zur Temperaturregelung für Heizelemente offenbart die US 4 086 466, wobei dort ein Zu- und Wegschalten des mit Wechselspannung versorgten Heizelementzweigs einer Brückenschaltung erfolgt. Um die Brückenspannungen für die Temperaturregelung während der Nulldurchgänge der Wechselspannung zu messen, wird dort durch eine Gleichspannungsversorgung die Versorgung der Brückenschaltung mit Spannung sichergestellt. Zur Messung des Heizelementwiderstands ist bei der dort gezeigten Anordnung eine aufwändige zusätzliche Spannungsversorgung notwendig, zumal damit nur bei Spannungsnulldurchgang gemessen werden kann, was die Wartezeit zwischen zwei Messungen unnötig verlängert.

Aufgabe der vorliegenden Erfindung ist es, einen thermischen Zweipunktschalter und ein Verfahren zum Abschalten eines Heizwiderstands bereitzustellen, die den sicheren und zuverlässigen Betrieb eines elektrischen Heizwiderstands gewährleisten, insbesondere eine zuverlässige Inbetriebnahme des Heizwiderstands sowie ein schnelles, sicheres und zuverlässiges Abschalten des elektrischen Heizwiderstands im Störfall.

Gelöst wird diese Aufgabe durch einen thermischen Zweipunktschalter mit den Merkmalen des Anspruchs 1 bzw. ein Verfahren zum Abschalten eines Heizwiderstands mit den Merkmalen des Anspruchs 14. Vorteilhafte Ausgestaltungen des thermischen Zweipunktschalters und vorteilhafte Verfahrensschritte sind den Unteransprüchen entnehmbar. Ausführungsbeispiele der Erfindung werden im folgenden unter Bezugnahme auf die begleitenden Zeichnungen näher erläutert. Diese zeigen:
- **Fig. 1:**: eine Schaltungsanordnung eines thermischen Zweipunktschalters gemäß eines ersten Ausführungsbeispiels,
- **Fig. 2:**: eine Schaltungsanordnung eines Absoluttemperaturreglers gemäß eines zweiten Ausführungsbeispiels.

**Figur 1** zeigt den Schaltplan eines thermischen Zweipunktschalters mit einem Netzanschluss ST1, einem Heizwiderstand R19, einer Widerstandsmessanordnung WM, einem Schaltmittel SM mit einem Relais K1 mit einem Schalter S1 und einer Erregerspule ES, einem Arbeitspunkteinstellmittel AP, Zeitverzögerungs- und Gleichrichterschaltungen PT1 und PT2, einer Startschaltung ST mit Tiefpass, einer Toleranzeinstellschaltung TE mit Tiefpass und einem Komparator mit Selbsthaltung KS.

Zusätzlich zeigt Figur 1 eine an sich bekannte Spannungsversorgung SP zur Versorgung des thermischen Zweipunktschalters mit einer positiven Versorgungsgleichspannung V+ und einer negativen Versorgungsgleichspannung V-, beide bezogen auf ein im weiteren als Masse bezeichnetes Nullpotential 0V. Diese Versorgungsgleichspannungen speisen die Operationsverstärker und das Schaltmittel SM.

Der Netzanschluss ST1 weist eine erste Versorgungsleitung X1 und eine zweite Versorgungsleitung X2 auf, wobei die Versorgungsleitung X2 mit Masse verbunden ist. Zwischen den Versorgungsleitungen liegt eine Versorgungsspannung, in diesem Ausführungsbeispiel eine Wechselspannung an. Der Betrieb ist aber auch mit einer Gleichspannung möglich. Auch hängt der korrekte Betrieb der Schaltung nicht von der Stromflußrichtung durch das Heizelement R19 ab. In diesem Ausführungsbeispiel liegt der Effektivwert der Nennbetriebsspannung bei 230 V, die Nennfrequenz beträgt 50 Hz, es könne aber auch andere Werte gewählt werden, beispielsweise 120 V oder 110 V für die Spannung oder 60 Hz für die Frequenz. Die Wechselspannung kann sowohl in Betrag als auch in der Frequenz um vorbestimmte Nennwerte schwanken, beispielsweise um -15% bis + 10% der Nennbetriebsspannung und zwischen 45 Hz und 65 Hz für die Frequenz.

Zwischen die Versorgungsleitungen X1 und X2 ist die Widerstandsmessanordnung WM geschaltet, die als an sich bekannte Wheatstone-Messbrücke ausgebildet ist. Der erste Brückenzweig der Widerstandsmessanordnung WM wird gebildet durch die Widerstände R12 und R13, wobei der Widerstand R12 mit der Versorgungsleitung X1 und der Widerstand R13 mit der Versorgungsleitung X2 verbunden ist. Der Verbindungspunkt der beiden Widerstände R12 und R13 ist ein zweiter Verbindungspunkt v2.

Der zweite Brückenzweig der Widerstandsmessanordnung WM wird gebildet durch den Widerstand R14, der einerseits mit der Versorgungsleitung X2 und andererseits an einem ersten Verbindungspunkt v1 mit dem Heizwiderstand R19 verbunden ist. Der Heizwiderstand R19 ist über den Schalter S1 mit der Versorgungsleitung X1 verbunden. Der Widerstand des Heizwiderstands R19 weist einen positiven Temperaturkoeffizienten (PTC) auf, der Widerstand nimmt also im interessierenden Betriebsbereich bei steigender Temperatur zu.

Der Schalter S1 zum Ein- und Ausschalten des Heizwiderstands R19 ist ein Leistungsschaltkontakt eines Relais K1, der als Arbeitskontakt (Schließer) ausgebildet ist. In einer stromlosen Ruhestellung O ist der Heizwiderstand R19 von der Versorgungsleitung X1 getrennt, in einer angezogenen Stellung S des Relais K1 liegt der Heizwiderstand R19 über die Versorgungsleitung X1 an der Versorgungsspannung.

Das Schaltmittel SM umfasst eine Erregerspule ES des Relais K1, eine Diode D8 und einen pnp-dotierten Transistor Q1. Die Erregerspule ES des Relais K1 ist mit dem Anschluss 2 an der negativen Versorgungsgleichspannung V- angeschlossen und mit dem Anschluss 1 am Kollektor C des Transistors Q1. Die Diode D8 ist parallel zur Erregerspule ES angeschlossen, wobei ihre Anode mit dem Anschluss 2 der Erregerspule ES verbunden ist. Sie dient zum Schutz des Transistors Q1 vor Schaltüberspannungen beim Schalten des Relais K1.

Angesteuert wird das Relais K1 durch den Transistor Q1. Der Emitter E des Transistors Q1 ist direkt mit der Versorgungsgleichspannung V+ verbunden, die Basis B des Transistors Q1 ist über einen Widerstand R7 mit der Versorgungsgleichspannung V+ und über einen Widerstand R9 mit dem Ausgang des Komparators mit Selbsthaltung KS verbunden. Zusätzlich geht eine Verbindung OUT von der Basis des Transistors Q1 zur Signalausgangsleitung X5, um den Zustand des Transistors Q1 ausgeben zu können.

Der Widerstand R7 dient zur Spannungsvoreinstellung der Basis-Emmitter-Spannung des Transistors Q1, so dass der Komparator KS nicht die gesamte zur Ansteuerung des Transistors Q1 notwendige Spannung aufbringen muss. Dieser Widerstand R7 ist nur notwendig, falls der Ausgang 8 des Komparators KS nicht die zur Ansteuerung des Transistors Q1 notwendige Spannung aufbringen kann.

Der Komparator mit Selbsthaltung KS wird gebildet durch einen Operationsverstärker IC 1C, der über den Widerstand R9 mit der Basis des Transistors Q1 verbunden ist. Der invertierenden Eingang 9 des Operationsverstärkers IC1C ist verbunden mit dem Ausgang der Startschaltung ST, während sein nichtinvertierenden Eingang 10 mit dem Ausgang der Toleranzeinstellschaltung TE verbunden ist. Zwischen die beiden Eingänge 9 und 10 ist ein Kondensator C3 zum Sieben von hochfrequenten Spannungen geschaltet. Der Ausgang 8 des Operationsverstärkers IC1C ist über einen Widerstand R11 und eine Diode D7 mit seinem Eingang 10 verbunden, wobei die Kathode der Diode D7 am Eingang 10 liegt. Der Operationsverstärkers IC1C vergleicht die an seinen Eingängen 9 und 10 liegenden Spannungen und erzeugt an seinem Ausgang 8 eine positives Spannung, falls die am Eingang 10 liegende Spannung höher ist als die am Eingang 9, und eine negative Spannung im umgekehrten Fall.

Die Toleranzeinstellschaltung TE wird gebildet durch einen Widerstand R8, einen veränderbaren Widerstand RIO und einen Kondensator C8. Das eine Ende des Widerstands R8 bildet den Eingang, das andere Ende den Ausgang der Toleranzeinstellschaltung TE. Der Kondensator C8, hier ein gepolter Elektrolyt-Kondensator, ist mit seinem positiven Anschluss mit dem Ausgang der Toleranzeinstellschaltung TE und mit seinem negativen Anschluss mit Masse verbunden. Parallel zum Kondensator C8 ist der veränderbare Widerstand R10, hier ein Potentiometer, angeschlossen. Der Widerstand R8 und der Kondensator C8 bilden einen Tiefpass, der veränderbare Widerstand R10 bildet mit dem Widerstand R8 einen Spannungsteiler, mit dem ein Spannungsverhältnis zwischen der Eingangs- und der Ausgangspannung der Toleranzeinstellschaltung TE eingestellt werden kann. Wird nur ein festes Spannungsverhältnis benötigt, so kann statt des veränderbaren Widerstands R10 auch ein Widerstand mit festem Wert gewählt werden.

Der Eingang der Toleranzeinstellschaltung TE ist verbunden mit dem Ausgang der Zeitverzögerungs- und Gleichrichterschaltung PT2. Diese wird gebildet durch einen aktiven Tiefpass 1. Ordnung, welcher durch eine an sich bekannte invertierende Operationsverstärkerschaltung mit einem Operationsverstärker IC1B, dessen nichtinvertierender Eingang 5 auf Masse gelegt ist und dessen invertierender Eingang 6 über die Parallelschaltung eines Widerstands R3 mit einem Kondensator C2 mit seinem Ausgang 7 verbunden ist. Der Ausgang 7 des IC1B ist mit der Anode einer Diode D4 verbunden, deren Kathode den Ausgang der Zeitverzögerungs- und Gleichrichterschaltung PT2 bildet. Die Diode D4 dient zur Gleichrichtung der Ausgangsspannung des Operationsverstärkers IC1B. Der invertierenden Eingang 6 des Operationsverstärkers IC1B ist mit einem Widerstand R4 verbunden, dessen anderes Ende den Eingang der Zeitverzögerungs- und Gleichrichterschaltung PT2 bildet.

Dem Eingang der Zeitverzögerungs- und Gleichrichterschaltung PT2 vorangeschaltet ist das Arbeitspunkteinstellmittel AP, welches durch einen veränderbaren Widerstand R15 gebildet ist. Mittels dieses Widerstands R15 lässt sich der exakte Ausschaltpunkt einstellen, welcher aufgrund von Störeinflüssen, z.B. verursacht durch Bauteiltoleranzen, von einem vorher berechneten Wert abweichen kann. Das Arbeitspunkteinstellmittel AP ist eingangsseitig mit dem zweiten Verbindungspunkt v2 der Widerstandsmessanordnung WM verbunden.

Die Startschaltung ST, die ausgangsseitig mit dem invertierenden Eingang 9 des Komparators KS verbunden ist, wird gebildet durch Widerstände R5 und R6 sowie Kondensatoren C6 und C7, wobei hier beide Kondensatoren hier gepolte Elektrolyt-Kondensatoren ausgebildet sind. Die beiden Enden des Widerstands R6 bilden den Ein- und Ausgang der Startschaltung ST. Der Widerstand R5 ist zwischen den Eingang der Startschaltung ST und Masse geschaltet. Der Kondensator C6 ist zwischen den Ausgang der Startschaltung ST und Masse geschaltet, der Kondensator C7 zwischen die positive Versorgungsgleichspannung V+ und den Ausgang der Startschaltung ST.

Der Eingang der Startschaltung ST ist verbunden mit dem Ausgang der Zeitverzögerungs- und Gleichrichterschaltung PT1, welche identisch zu der Zeitverzögerungs- und Gleichrichterschaltung PT2 aufgebaut ist aus einem Operationsverstärker IC1A, dessen nichtinvertierender Eingang 3 auf Masse gelegt ist und dessen invertierender Eingang 2 über die Parallelschaltung eines Widerstands R1 mit einem Kondensator C1 mit seinem Ausgang 1 verbunden ist. Der Ausgang 1 des IC1A ist mit der Anode einer Diode D3 verbunden, deren Kathode den Ausgang der Zeitverzögerungs- und Gleichrichterschaltung PT1 bildet. Die Diode D3 dient zur Gleichrichtung der Ausgangsspannung des Operationsverstärkers IC1A. Der invertierenden Eingang 2 des Operationsverstärkers IC1A ist mit einem Widerstand R2 verbunden, dessen anderes Ende den Eingang der Zeitverzögerungs- und Gleichrichterschaltung PT1 bildet. Dieser Eingang ist mit dem ersten Verbindungspunkt v1 der Widerstandsmessanordnung WM verbunden.

Um den thermischen Zweipunktschalter nach einer durch den Komparator KS erfolgten Abschaltung des Heizwiderstands R19 neu in Betrieb nehmen zu können, ist eine Resetschaltung Reset vorgesehen. Diese besteht aus einem Doppelschalter S2, dessen Schaltkontakte gleichzeitig geschaltet werden. Der erste Kontakt des ersten Schalters des Doppelschalters S2 ist mit Masse verbunden, während sein zweiter Kontakt mit dem nichtinvertierenden Eingang 10 des Operationsverstärkers IC1C des Komparators KS verbunden ist. Der erste Kontakt des zweiten Schalters des Doppelschalters S2 ist ebenso mit Masse verbunden, während sein zweiter Kontakt über einen Widerstand R22 mit der Basis B des Transistors Q1 verbunden ist.

Alternativ zu dem hier gezeigten Ausführungsbeispiel kann statt des Heizwiderstands R19 mit einem Widerstand mit positivem Temperaturkoeffizienten auch ein, in Figur 1 angedeuteter Heizwiderstand R18 mit einem Widerstand mit negativem Temperaturkoeffizienten (NTC) verwendet werden, sein Widerstand nimmt im interessierenden Betriebsbereich also bei steigender Temperatur ab. In diesem Fall müssen dann die Startschaltung ST und die Toleranzeinstellschaltung TE vertauscht werden, so dass der Eingang der Toleranzeinstellschaltung TE mit der Kathode der Diode D3 der Zeitverzögerungs- und Gleichrichterschaltung PT1 und der Eingang der Startschaltung ST mit der Kathode der Diode D4 der Zeitverzögerungs- und Gleichrichterschaltung PT2 verbunden ist.

Ebenso kann der Vergleich der beiden Eingangsspannungen des Komparators KS und die Ansteuerung des Transistors Q1 auch durch eine hier nicht gezeigte digital arbeitenden Auswerteelektronik und -software erfolgen. Hierzu wird der Komparator KS ersetzt durch zwei unabhängig voneinander arbeitende Analog-/Digitalwandlerschaltungen, deren Ausgangssignale von einer geeigneten Vergleichselektronik oder -software verarbeitet werden und die in Abhängigkeit des Auswerteergebnisses den Transistor Q1 entsprechend ansteuert.

Für die Funktion der thermische Überlastschutzschaltung können die drei Betriebsbereiche Heizbetrieb (Normalbetrieb), Störbetrieb und Startbetrieb unterschieden werden.

Im normalen Heizbetrieb wird über den Heizwiderstand R19 das zu erhitzende Medium erhitzt, der Komparator KS steuert beständig den Transistor Q1 an, so dass der Schalter S1 des Relais K1 in der Stellung S angezogen ist. Dies setzt voraus, dass das Potential am invertierenden Eingang 9 des Operationsverstärkers IC1C höher ist als an seinem nichtinvertierenden Eingang 10, was einem höheren Potential am Verbindungspunkt v1 gegenüber dem Verbindungspunkt v2 entspricht. Da die an der Widerstandsmessanordnung WM anliegende Spannung eine Wechselspannung ist, müssen die an den Eingängen 9 und 10 des Komparators KS benötigten Gleichspannungen erst mittels der Zeitverzögerungs- und Gleichrichterschaltungen PT1 und PT2 erzeugt werden. Zusätzlich verstärken die Zeitverzögerungs- und Gleichrichterschaltungen PT1 und PT2 die an v1 und v2 gemessenen Spannungen und filtern hochfrequente Störungen und Spikes und entkoppeln die Widerstandsmessanordnung WM von den nachfolgenden Auswerteeinheiten.

Die gleichgerichtete Ausgangsspannung von PT1 wird dann über den aus Widerstand R6 und Kondensator C6 gebildeten Tiefpass der Startschaltung ST an den invertierenden Eingang 9 des Operationsverstärkers IC1C gelegt. Der Widerstand R5 und der Kondensator C7 bleiben im normalen Heizbetrieb im wesentlichen wirkungslos.

Die gleichgerichtete Ausgangsspannung von PT2 wird über den aus Widerstand R8 und Kondensator C8 gebildeten Tiefpass der Toleranzeinstellschaltung TE an den nichtinvertierenden Eingang 10 des Operationsverstärkers IC1C gelegt. Zusätzlich wird die dort anliegende Spannung noch, der zusammen mit dem Widerstand R8 einen Spannungsteiler bildet. Dies dient zur Einstellung der Spannungstoleranzgrenzen, bei deren Überschreiten ein Abschalten des Heizwiderstands R19 erfolgen soll.

Die zwischen den Verbindungspunkten v1 und v2 anliegende Differenzspannung stellt ein Maß für den Widerstand des Heizwiderstands R19 und somit für dessen Temperatur dar. Würde die am Heizwiderstand R19 und somit an der Widerstandsmessanordnung WM anliegende Versorgungsspannung nicht schwanken, so wäre im Normalbetrieb auch der Wert der Differenzspannung fest. Die Spannungstoleranzgrenze, ab der der Komparator KS mittels des Schalters S 1 die Versorgungsspannung am Heizwiderstand R19 abschaltet, könnte somit auf einen festen Wert eingestellt werden. Da aber die Versorgungsspannung starken Schwankungen unterliegen kann (bis zu 20% von der Nennspannung), muss auch der absolute Wert der Spannungstoleranzgrenze entsprechend schwanken, damit der Heizwiderstand R19 bei gleicher Übertemperatur korrekt abgeschaltet wird. So ist beispielsweise bei niedriger Versorgungsspannung die Differenzspannung geringer als bei Nennspannung, die Abschaltung des Heizwiderstands R19 wegen Überhitzung muss also bei einem niedrigeren Absolutwert der Differenzspannung erfolgen als im Normalbetrieb. Wäre die Spannungstoleranzgrenze auf einen festen Absolutwert eingestellt, der in diesem Fall höher wäre als der die Überhitzung anzeigende niedrigere Absolutwert der Differenzspannung, so würde der Komparator KS nicht ansprechen und den Heizwiderstand R19 nicht abschalten, obwohl Übertemperatur vorläge. Um solches fehlerhafte Ansprechverhalten zu verhindern, wird mittels des Spannungsteilers der Toleranzeinstellschaltung TE die Spannungstoleranzgrenze als Relativwert festgelegt und somit an die schwankende Versorgungsspannung angepasst.

Der veränderbare Widerstand R10 dient zum Einstellen der relativen Spannungstoleranzgrenze, bei deren Überschreiten der Heizwiderstand R19 abgeschaltet werden soll. Bleibt diese Wert bei Betrieb des Heizelements R19 immer gleich, so kann statt des veränderbaren Widerstands R10 auch ein Widerstand mit festem Wert verwendet werden.

Der Störbetrieb ist dadurch gekennzeichnet, dass sich der Heizwiderstand R19 über eine vorgegebene Grenztemperatur erhitzt, z. B. durch Fehlen des zu erhitzenden Mediums. Hierdurch erhöht sich der Widerstand des Heizwiderstands R19 sehr schnell, wodurch das Potential des Verbindungspunkts v1 gegenüber dem des Verbindungspunkts v2 fällt und somit die Differenzspannung sinkt. Hierdurch sinkt auch die Eingangsspannung des Komparators KS und wechselt die Polarität, so dass das Potential am Eingang 10 des Operationsverstärkers IC1C positiv gegenüber dem Potential des Eingangs 9 wird. Hierauf folgend wechselt auch der Ausgang 8 des IC1C auf positive Polarität und der Transistor Q1 geht in Sperrbetrieb, wodurch die Erregerspule des Relais K1 stromlos wird und sein Schaltkontakt S 1 in die Nullstellung zurückfällt. Um zu sicherzustellen, dass dieser Zustand auch gehalten wird, bis die gesamte Heizvorrichtung neu in Betrieb genommen wird, geht in diesem Betriebsfall die Diode D7 aufgrund des nun höheren Potentials von Ausgang 8 des IC1C gegenüber dem nichtinvertierenden Eingang 10 in Durchlassbetrieb über. So bleibt das Potential des Eingangs 10 gegenüber dem Eingang 9 sicher auf einem positiven Wert.

Um den thermischen Zweipunktschalter nach einer durch den Komparator KS erfolgten Abschaltung des Heizwiderstands R19 neu in Betrieb nehmen zu können, wird der Doppelschalter S2 der Resetschaltung Reset betätigt. Hierdurch wird einerseits der nichtinvertierende Eingang 10 des Operationsverstärkers IC1C des Komparators KS auf Masse gelegt, um den Selbsthalteeffekt aufzuheben, andererseits wird der ausgeschaltete Transistor Q1 eingeschaltet und somit der Schalter S1 des Relais K1 angezogen, wodurch der Heizwiderstand R19 wieder mit Strom versorgt ist. Der Doppelschalter S2 der Resetschaltung Reset kann entweder als handbetätigter Taster oder auch als ein von einer Steuerschaltung angesteuerter Schalter ausgebildet sein.

Um die Heizvorrichtung in Betrieb nehmen zu können, muss für eine bestimmte Startzeit nach dem Einschalten des Heizwiderstands R19 sichergestellt sein, dass der Schalter S1 des Relais K1 angezogen bleibt und nicht aufgrund des zu geringen Potentials von Eingang 9 des IC1C gegenüber Eingang 10 den Schalter S1 sofort wieder ausschaltet. Folglich muss das Potential am invertierenden Eingang 9 des IC1C während dieser Startzeit höher sein als am nichtinvertierenden Eingang 10, bis sich die im Normalbetrieb herrschenden Spannungsverhältnisse am Eingang des Komparator KS eingestellt haben.

Hierzu dient die Reihenschaltung aus dem Kondensator C7 und den Widerständen R5 und R6 der Startschaltung ST. Zum Einschaltzeitpunkt ist der Kondensator C7 noch nicht aufgeladen, es liegt also die positive Versorgungsgleichspannung V+ am invertierenden Eingang 9 des IC1C, wodurch dieser sicher ein höheres Potential als der Eingang 10 aufweist. Der Transistor Q1 wird somit sicher angesteuert und das Relais K1 bleibt angezogen. Anschließend wird der Kondensator C7 über die Widerstände R5 und R6 auf die positive Versorgungsgleichspannung V+ aufgeladen. Die Dauer dieses Aufladevorgangs wird bestimmt durch die Werte des Kondensators C7 und der Widerstände R5 und R6. Diese müssen so ausgelegt werden, daß für die vorgegebene Dauer der Startzeit der Transistor Q1 sicher leitet und der Schalter S 1 angezogen bleibt.

**Figur 2** zeigt einen Schaltplan eines Absoluttemperaturreglers gemäß eines zweiten Ausführungsbeispiels der Erfindung.

Zusätzlich zu der thermischen Überlastschutzschaltung des Ausführungsbeispiels 1 wird hier ein Absoluttemperaturregler eingesetzt, der über den Anschluss NTC mit dem Eingang 9 des Operationsverstärkers IC1C verbunden ist. Der Absoluttemperaturregler wird gebildet durch einen Operationsverstärker IC1D, eine Diode D5, einen Widerstand R21 und einen temperaturäbhängigen Widerstand R20. Der Ausgang 14 des Operationsverstärkers IC1D ist verbunden mit der Kathode der Diode D5, deren Anode über den Anschluss NTC mit dem invertierenden Eingang 9 des Operationsverstärkers IC1C der thermischen Überlastschutzschaltung aus Figur 1 verbunden ist. Der nichtinvertierende Eingang 12 des Operationsverstärkers IC1D ist auf Masse gelegt. Der invertierende Eingang 13 ist verbunden mit dem Widerstand R21, dessen zweiter Anschluss an die negative Versorgungsgleichspannung V- angeschlossen ist, und mit dem temperaturabhängigen Widerstand R20, der mit seinem zweiten Anschluss an die positive Versorgungsgleichspannung V+ angeschlossen ist. Der temperaturabhängigen Widerstand R20 weist einen negativen Temperaturkoeffizienten (NTC) auf, sein Widerstand nimmt also bei steigender Temperatur ab.

Der Absoluttemperaturregler dient zum Begrenzen der Temperatur des zu erhitzenden Mediums auf einen bestimmten Grenzwert. Im Ausführungsbeispiel ist dieser Grenzwert ein Maximalwert, der nicht überschritten werden darf. Dieser Wert wird eingestellt durch den aus dem Widerstand R21 und dem temperaturabhängigen Widerstand R20 gebildeten Spannungsteiler.

Im Normalbetrieb werden die Werte der beiden Widerstände so gewählt, dass das Potential des Ausgangs 14 des Operationsverstärkers IC1D höher ist als das anodenseitige Potential der Diode D5, so dass diese sperrt. Steigt nun die Temperatur des Mediums über den festgelegten Grenzwert, so sinkt der Wert des temperaturabhängigen Widerstands, wodurch die Spannung am invertierenden Eingang 13 des Operationsverstärkers IC1D in Richtung der positiven Versorgungsgleichspannung V+ angehoben wird. Dieser verstärkt die Spannung nun invertierend, so dass das Potential am Ausgang 14 des IC1D niedriger wird als das anodenseitige Potential der Diode D5, welche somit leitend wird. Hierdurch wird das Potential des invertierenden Eingangs 9 des Operationsverstärkers IC1C des Komparators KS niedriger als das des nichtinvertierenden Eingangs 10, so dass der Transistor Q1 in den Sperrbetrieb wechselt. Die Erregerspule des Relais K1 wird folgich nicht mehr angesteuert und der Schalter S1 des Relais K1 fällt in den geöffneten Zustand zurück.

Besonders vorteilhaft beim Gegenstand der Erfindung ist die Möglichkeit, den thermischen Zweipunktschalter sowohl bei Speisung des Heizwiderstands mit Wechselspannung als auch bei Speisung mit Gleichspannung zu betreiben.

Die Messung des Widerstands des Heizwiderstands erfolgt als Absolutmessung, die Abhängigkeit von Schwankungen der Betriebsgrößen wird durch den Einsatz der Toleranzeinstellschaltung TE kompensiert.

Weiter ist auch die kurze Ansprechzeit des thermischen Zweipunktschalters im Bereich von Millisekunden von großem Vorteil, da nur so die geforderte schnelle Abschaltung des Heizwiderstands sichergestellt werden kann.

In vorteilhafter Weise können mittels des Arbeitspunkteinstellmittels AP die Einflüsse von Störungen und Abweichungen in den Bauteilen unterdrücken und der Abschaltpunkt exakt eingestellt werden. Ebenso lassen sich die Spannungstoleranzgrenzen für die Abschaltung des Heizwiderstand durch die Toleranzeinstellschaltung auf einfache Art und Weise einstellen.

Auch kann der thermischen Zweipunktschalter ohne großen Aufwand an die temperaturabhängige Widerstandscharakteristik des Heizwiderstands angepasst werden, für die Umstellung auf NTC-Verhalten des Heizwiderstands reicht eine einfach zu verwirklichende Vertauschung der Ausgänge der beiden Zeitverzögerungs- und Gleichrichterschaltungen PT1 und PT2.

Besonders vorteilhaft einsetzbar ist der thermische Zweipunktschalter beispielsweise als Überhitzungsschutzschaltung für Heiz- oder Kochplatten, Durchlauferhitzer, Wasserheizboiler, Tisch- und Wasserkocher, wodurch das Leerkochen bzw. ein Trockenlauf der Geräte verhindert werden kann. Auch kann der thermische Zweipunktschalter als Anzeige- und Schutzschaltung von Heizwiderständen gegen Verkalkung verwendet werden.

### Bezugszeichenliste

- ST1: Netzanschluss ST1
- SP: Spannungsversorgung
- R19: Heizwiderstand
- WM: Widerstandsmessanordnung
- SM: Schaltmittel
- K1: Relais
- S 1: Schalter, Leistungsschaltkontakt des Relais K1
- ES: Erregerspule
- Reset: Resetschaltung
- S2: Doppelschalter
- AP: Arbeitspunkteinstellmittel
- PT1: Erste Zeitverzögerungs- und Gleichrichterschaltungen
- PT2: Zweite Zeitverzögerungs- und Gleichrichterschaltungen
- ST: Startschaltung mit Tiefpass
- TE: Toleranzeinstellschaltung mit Tiefpass
- KS: Komparator mit Selbsthaltung
- V+: positive Versorgungsgleichspannung
- V-: negative Versorgungsgleichspannung
- 0V: Nullpotential für die positive und negative Versorgungsgleichspannung

## Patentansprüche

1. Thermischer Zweipunktschalter mit einem Heizwiderstand (R19; R18) mit temperaturabhängigem Widerstandswert, einem Schalter (S1) zum Schließen eines von einer Versorgungsspannung gespeisten Stromkreises des Heizwiderstands (R19; R18) bei einer ersten Temperatur und zum Öffnen des Stromkreises bei einer zweiten höheren Temperatur, wobei Mittel (R14, R19) zum Erfassen eines vom Widerstandswert des Heizwiderstands (R19; R18) und vom Wert der Versorgungsspannung abhängigen ersten elektrischen Signals, Mittel (R12, R13) zum Erfassen eines ein nur vom Wert der Versorgungsspannung abhängigen zweiten elektrischen Signals und ein Komparator KS (KS) zum Vergleichen von aus diesen elektrischen Signalen abgeleiteten dritten und vierten Signalen vorgesehen sind, und ein Ausgangssignal des Komparators (KS) zu einem Steuereingang des Schalters (S1) geführt ist und dessen Schaltzustand bestimmt **dadurch gekennzeichnet, dass** zur Ableitung des dritten und vierten elektrischen Signals zwischen die Mittel (R14, R19) zum Erfassen des ersten und des zweiten elektrischen Signals und den Komparator (KS) jeweils ein Mittel (D3; D4) zum Gleichrichten des ersten und zweiten Signals geschaltet ist.

2. Thermischer Zweipunktschalter nach Anspruch 1, **dadurch gekennzeichnet, dass** das Mittel (R14, R19) zum Erfassen des ersten elektrischen Signals aus einem ohmschen Spannungsteiler besteht, über dem bei geschlossenem Schalter (S1) die Versorgungsspannung liegt, und bei dem einer der beiden Widerstände der Heizwiderstand (R19; R18) ist.

3. Thermischer Zweipunktschalter nach Anspruch 1 oder 2, **dadurch gekennzeichnet, dass** das Mittel (R12, R13) zum Erfassen des zweiten elektrischen Signals aus einem ohmschen Spannungsteiler besteht, über dem ständig die Versorgungsspannung liegt.

4. Thermischer Zweipunktschalter nach einem der vorangehenden Ansprüche, **dadurch gekennzeichnet, dass** der Komparator (KS) einen Rückkopplungszweig mit einem Widerstand (R11) und einer Diode (D7) aufweist, wobei die Kathode der Diode (D7) mit einem Eingang (9;10) des Komparators (KS) verbunden ist.

5. Thermischer Zweipunktschalter nach einem der vorangehenden Ansprüche, **dadurch gekennzeichnet, dass** der Schalter (S1) durch ein Relais (K1) gebildet wird, welches von dem Komparator (KS) über einen Halbleiterschalter angesteuert wird.

6. Thermischer Zweipunktschalter nach einem der vorangehenden Ansprüche, **dadurch gekennzeichnet, dass** zur Ableitung des dritten und vierten elektrischen Signals zwischen die Mittel (R14, R19) zum Erfassen des ersten und des zweiten elektrischen Signals und dem Komparator (KS) jeweils ein aktiver Tiefpass 1. Ordnung geschaltet ist.

7. Thermischer Zweipunktschalter nach einem der vorangehenden Ansprüche, **dadurch gekennzeichnet, dass** zwischen die Mittel (D3; D4) zum Gleichrichten und die Eingänge des Komparators (KS) jeweils ein Tiefpass in Form eines RC-Gliedes (R6, C6; R8, C8) geschaltet ist.

8. Thermischer Zweipunktschalter nach einem der vorangehenden Ansprüche, **dadurch gekennzeichnet, dass** ein Kondensator (C7) zwischen eine Versorgungsgleichspannung und den Eingang des Komparators (KS), an den das dritte elektrische Signal geführt ist, geschaltet ist, und das zwischen den gleichen Eingang des Komparators (KS) und Masse ein Widerstandspfad (R5,R6) geschaltet ist, um beim Einschalten der Versorgungsspannung an besagten Eingang des Komparators (KS) vorübergehend die Versorgungsgleichspannung anzulegen.

9. Thermischer Zweipunktschalter nach einem der vorangehenden Ansprüche, **dadurch gekennzeichnet, dass** ein veränderbarer Widerstand (R10) zwischen den Eingang des Komparators (KS), an den das vierte elektrische Signal geführt ist, und Masse geschaltet ist, welcher zum Einstellen von Spannungs-Toleranzgrenzen für das Ausschalten des Schalters (S1) dient.

10. Thermischer Zweipunktschalter nach einem der vorangehenden Ansprüche, **dadurch gekennzeichnet, dass** zwischen dem Ausgang eines der das erste und das zweite Signal abgebenden Spannungsteiler (R14, R19; R12, R13) und den sich daran anschließenden aktiven Tiefpass 1. Ordnung ein veränderbarer Widerstand (R15) zum Einstellen des Ausschaltpunktes des Schalters (S1) geschaltet ist.

11. Thermischer Zweipunktschalter nach einem der vorangehenden Ansprüche, **dadurch gekennzeichnet, dass** an dem Eingang des Komparators (KS), an den das dritte elektrische Signal geführt ist, ein Ausgang einer Temperatursensorschaltung geführt ist, an dem eine temperaturabhängige Spannung ausgegeben wird.

12. Thermischer Zweipunktschalter nach einem der vorangehenden Ansprüche, **dadurch gekennzeichnet, dass** der Eingang des Komparators (KS), an den das dritte elektrische Signal geführt ist, der invertierende Eingang (9) ist, dass der Eingang des Komparators (KS), an den das vierte elektrische Signal geführt ist, der nichtinvertierende Eingang (10) ist und dass die Kathode der Diode (D7) mit dem nichtinvertierenden Eingang (10) verbunden ist.

13. Thermischer Zweipunktschalter nach einem der vorangehenden Ansprüche, **dadurch gekennzeichnet, dass** ein Mittel (Reset) zur erneuten Inbetriebnahme des Heizwiderstands (R19; R18) nach einer durch den Komparator (KS) erfolgten Abschaltung des Heizwiderstands (R19; R18) vorgesehen ist.

14. Verfahren zum Abschalten eines Heizwiderstands (R19; R18) mit temperaturabhängigem Widerstandswert, der bei einer ersten Temperatur über einen Schalter (S1) von einer Versorgungsspannung gespeist wird und bei Überschreiten einer zweiten Temperatur durch den Schalter (S1) von der Versorgungsspannung getrennt wird, wobei ein vom Widerstandswert des Heizwiderstands (R19; R18) und vom Wert der Versorgungsspannung abhängiges erstes elektrisches Spannungssignal und ein nur vom Wert der Versorgungsspannung abhängiges zweites elektrisches Spannungssignal erfasst werden, aus denen ein drittes und viertes elektrisches Signal abgeleitet und durch einen Komparator (KS) verglichen werden, und der Schalter (S1) abhängig von einem Ausgangssignal des Komparators (KS) geschlossen oder geöffnet wird, **dadurch gekennzeichnet, dass** das dritte Spannungssignal durch Gleichrichten des ersten Spannungssignals und das vierte Spannungssignal durch Gleichrichten des zweiten Spannungssignals erzeugt wird.

15. Verfahren nach Anspruch 14. **dadurch gekennzeichnet, dass** der Komparator (KS) über einen Transistor (Q1) den Schalter (S1) so ansteuert, dass der Schalter (S1) den Heizwiderstand (R19; R18) von der Versorgungsspannung trennt, wenn die Differenz aus dem dritten Spannungssignal und dem vierten Spannungssignal negativ ist.

16. Verfahren nach Anspruch 15, **dadurch gekennzeichnet, dass** der Komparator (KS) durch eine Selbsthalteeinrichtung (R11, D7) den Transistor (Q1) beständig so ansteuert, dass der Schalter (S1) den Heizwiderstand (R19; R18) von der Versorgungsspannung getrennt hält.

17. Verfahren nach Anspruch 16, **dadurch gekennzeichnet, dass** die Selbsthaltung des Komparators (KS) durch Betätigung eines Rückstellmittels (Reset) zur erneuten Inbetriebnahme des Heizwiderstands (R19; R18) aufgehoben wird.

18. Verfahren nach einem der Ansprüche 14 bis 17, **dadurch gekennzeichnet, dass** zur Inbetriebnahme des Heizwiderstands (R19; R18) vorübergehend eine Versorgungsgleichspannung an den Eingang des Komparators (KS), an den das dritte elektrische Signal geführt ist, angelegt wird, so dass der Komparators (KS) während dieser Zeit beständig den Transistor (Q1) so ansteuert, dass der Schalter (S1) den Heizwiderstand (R19; R18) zum Erhitzen eines Mediums an die Versorgungsspannung legt.

## Claims

1. A thermal two-point switch comprising a heating resistor (R19; R18) with a temperature-dependent resistance value, a switch (S1) for closing a circuit of the heating resistor (R19; R18) which is fed by a supply voltage at a first temperature and for opening the circuit at a second higher temperature, wherein there are provided means (R14, R19) for detecting a first electrical signal dependent on the resistance value of the heating resistor (R19; R18) and the value of the supply voltage, means (R12, R13) for detecting a second electrical signal dependent only on the value of the supply voltage, and a comparator (KS) for comparing third and fourth signals derived from said electrical signals, and an output signal of the comparator (KS) is passed to a control input of the switch (S1) and determines the switching state thereof, **characterised in that** a respective means (D3; D4) for rectifying the first and second signals is connected between the means (R14, R19) for detecting the first and second electrical signals for deriving the third and fourth electrical signals.

2. A thermal two-point switch according to claim 1 **characterised in that** the means (R14, R19) for detecting the first electrical signal comprises an ohmic voltage divider across which the supply voltage lies when the switch (S1) is closed and in which one of the two resistors is the heating resistor (R19; R18).

3. A thermal two-point switch according to claim 1 or claim 2 **characterised in that** the means (R12, R13) for detecting the second electrical signal comprises an ohmic voltage divider across which the supply voltage constantly lies.

4. A thermal two-point switch according to one of the preceding claims **characterised in that** the comparator (KS) has a feedback branch with a resistor (R11) and a diode (D7), wherein the cathode of the diode (D7) is connected to an input (9; 10) of the comparator (KS).

5. A thermal two-point switch according to one of the preceding claims **characterised in that** the switch (S1) is formed by a relay (K1) which is actuated by the comparator (KS) by way of a semiconductor switch.

6. A thermal two-point switch according to one of the preceding claims **characterised in that** a respective active first-order low-pass element is connected between the means (R14, R19) for detecting the first and second electrical signals and the comparator (KS) for deriving the third and fourth electrical signals.

7. A thermal two-point switch according to one of the preceding claims **characterised in that** a respective low-pass element in the form of an RC member (R6, C6; R8, C8) is connected between the rectification means (D3; D4) and the inputs of the comparator (KS).

8. A thermal two-point switch according to one of the preceding claims **characterised in that** a capacitor (C7) is connected between a supply dc voltage and the input of the comparator (KS) to which the third electrical signal is passed and a resistance path (R5, R6) is connected between the same input of the comparator (KS) and earth in order temporarily to apply the supply dc voltage to said input of the comparator (KS) when the supply voltage is switched on.

9. A thermal two-point switch according to one of the preceding claims **characterised in that** a variable resistor (R10) is connected between the input of the comparator (KS) to which the fourth electrical signal is passed and earth, which serves to set voltage tolerance limits for switching off the switch (S1).

10. A thermal two-point switch according to one of the preceding claims **characterised in that** a variable resistor (R15) for setting the switching-off point of the switch (S1) is connected between the output of a voltage divider (R14, R19; R12, R13) delivering the first and second signals and the subsequent active first-order low-pass element.

11. A thermal two-point switch according to one of the preceding claims **characterised in that** an output of a temperature sensor circuit, at which a temperature-dependent voltage is outputted, is passed to the input of the comparator (KS) to which the third electrical signal is passed.

12. A thermal two-point switch according to one of the preceding claims **characterised in that** the input of the comparator (KS) to which the third electrical signal is passed is the inverting input (9), that the input of the comparator (KS) to which the fourth electrical signal is passed is the non-inverting input (10), and that the cathode of the diode (D7) is connected to the non-inverting input (10).

13. A thermal two-point switch according to one of the preceding claims **characterised in that** there is provided a means (reset) for again bringing the heating resistor (R19; R18) into operation after the heating resistor (R19; R18) has been switched off by the comparator (KS).

14. A method of switching off a heating resistor (R19; R18) with a temperature-dependent resistance value, which is fed by a supply voltage at a first temperature by way of a switch (S1) and which is separated from the supply voltage when a second temperature is exceeded by the switch (S1), wherein a first electrical voltage signal dependent on the resistance value of the heating resistor (R19; R18) and the value of the supply voltage and a second electrical voltage signal dependent only on the value of the supply voltage are detected, from which a third and a fourth electrical signal are derived and compared by a comparator (KS) and the switch (S1) is closed or opened in dependence on an output signal from the comparator (KS), **characterised in that** the third voltage signal is produced by rectification of the first voltage signal and the fourth voltage signal is produced by rectification of the second voltage signal.

15. A method according to claim 14 **characterised in that** the comparator (KS) controls the switch (S1) by way of a transistor (Q1) in such a way that the switch (S1) separates the heating resistor (R19; R18) from the supply voltage when the difference of the third voltage signal and the fourth voltage signal is negative.

16. A method according to claim 15 **characterised in that** the comparator (KS) continually actuates the transistor (Q1) by a self-holding device (R11, D7) in such a way that the switch (S1) keeps the heating resistor (R19; R18) separated from the supply voltage.

17. A method according to claim 16 **characterised in that** the self-holding action in respect of the comparator (KS) is cancelled by actuation of a reset means (reset) for again bringing the heating resistor (R19; R18) into operation.

18. A method according to one of claims 14 to 17 **characterised in that** for bringing the heating resistor (R19; R18) into operation a supply voltage is temporarily applied to the input of the comparator (KS) to which the third electrical signal is passed so that during that time the comparator (KS) continually actuates the transistor (Q1) in such a way that the switch (S1) applies the heating resistor (R19; R18) to the supply voltage for heating a medium.

## Revendications

1. Interrupteur thermique à deux positions ayant une résistance chauffante (R19 ; R18) à valeur résistive dépendante de la température, ayant un interrupteur (S1) pour la fermeture d'un circuit de courant, alimenté par une tension d'alimentation, de la résistance chauffante (R19 ; R18) en présence d'une première température et pour l'ouverture du circuit de courant en présence d'une deuxième température supérieure, un moyen (R14, R19) étant prévu pour la détection d'un premier signal électrique dépendant de la valeur résistive de la résistance chauffante (R19 ; R18) et de la valeur de la tension d'alimentation, un moyen (R12, R13) étant prévu pour la détection d'un deuxième signal électrique dépendant seulement de la valeur de la tension d'alimentation, un comparateur KS (KS) étant prévu pour la comparaison de troisième et quatrième signaux déduits de ces signaux électriques et un signal de sortie du comparateur (KS) étant envoyé à une entrée de commande de l'interrupteur (S1) et déterminant l'état de commutation de ce dernier, **caractérisé par le fait que**, pour déduire le troisième et le quatrième signal électrique, un moyen (D3 ; D4) pour le redressement du premier et du deuxième signal est branché à chaque fois entre le moyen (R14, R19) pour la détection du premier et du deuxième signal électrique d'une part et le comparateur (KS) d'autre part.

2. Interrupteur thermique à deux positions selon la revendication 1, **caractérisé par le fait que** le moyen (R14, R19) pour la détection du premier signal électrique est constitué d'un diviseur de tension ohmique sur lequel se trouve la tension d'alimentation lorsque l'interrupteur (S1) est fermé et dans lequel l'une des deux résistances est la résistance de chauffage (R19 ; R18).

3. Interrupteur thermique à deux positions selon la revendication 1 ou 2, **caractérisé par le fait que** le moyen (R12, R13) pour la détection du deuxième signal électrique est constitué d'un diviseur de tension ohmique sur lequel se trouve constamment la tension d'alimentation.

4. Interrupteur thermique à deux positions selon l'une des revendications précédentes, **caractérisé par le fait que** le comparateur (KS) comporte une branche de rétroaction avec une résistance (R11) et avec une diode (D7), la cathode de la diode (D7) étant reliée à une entrée (9 ; 10) du comparateur (KS).

5. Interrupteur thermique à deux positions selon l'une des revendications précédentes, **caractérisé par le fait que** l'interrupteur (S1) est formé par un relais (K1) qui est commandé par le comparateur (KS) par l'intermédiaire d'un interrupteur semi-conducteur.

6. Interrupteur thermique à deux positions selon l'une des revendications précédentes, **caractérisé par le fait que**, pour déduire le troisième et le quatrième signal électrique, un filtre passe-bas actif d'ordre 1 est branché à chaque fois entre le moyen (R14, R19) pour la détection du premier et du deuxième signal électrique d'une part et le comparateur (KS) d'autre part.

7. Interrupteur thermique à deux positions selon l'une des revendications précédentes, **caractérisé par le fait qu'**un filtre passe-bas sous forme de circuit RC (R6, C6 ; R8, C8) est branché à chaque fois entre le moyen (D3 ; D4) pour le redressement et les entrées du comparateur (KS).

8. Interrupteur thermique à deux positions selon l'une des revendications précédentes, **caractérisé par le fait qu'**un condensateur (C7) est branché entre une tension continue d'alimentation et l'entrée du comparateur (KS) à laquelle le troisième signal électrique est envoyé et qu'une branche résistive (R5, R6) est branchée entre la même entrée du comparateur (KS) et la masse pour appliquer provisoirement la tension continue d'alimentation lors du branchement de la tension d'alimentation sur ladite entrée du comparateur (KS).

9. Interrupteur thermique à deux positions selon l'une des revendications précédentes, **caractérisé par le fait qu'**une résistance variable (R10) est branchée entre l'entrée du comparateur (KS) à laquelle le quatrième signal électrique est envoyé et la masse, laquelle résistance variable sert à régler des limites de tolérance de tension pour la coupure de l'interrupteur (S1).

10. Interrupteur thermique à deux positions selon l'une des revendications précédentes, **caractérisé par le fait qu'**une résistance variable (R15) pour régler le point de coupure de l'interrupteur (S1) est branchée entre la sortie de l'un des diviseurs de tension (R14, R19 ; R12, R13) délivrant le premier et le deuxième signal et le filtre passe-bas actif d'ordre 1 placé du côté aval.

11. Interrupteur thermique à deux positions selon l'une des revendications précédentes, **caractérisé par le fait qu'**une sortie d'un circuit capteur de température à laquelle est délivrée une tension dépendante de la température est envoyée à l'entrée du comparateur (KS) à laquelle le troisième signal électrique est envoyé.

12. Interrupteur thermique à deux positions selon l'une des revendications précédentes, **caractérisé par le fait que** l'entrée du comparateur (KS) à laquelle le troisième signal électrique est envoyé est l'entrée inversée (9), que l'entrée du comparateur (KS) à laquelle le quatrième signal électrique est envoyé est l'entrée non inversée (10) et que la cathode de la diode (D7) est reliée à l'entrée non inversée (10).

13. Interrupteur thermique à deux positions selon l'une des revendications précédentes, **caractérisé par le fait qu'**un moyen (Reset) est prévu pour la remise en service de la résistance chauffante (R19 ; R18) après une coupure, effectuée par le comparateur (KS), de la résistance chauffante (R19 ; R18).

14. Procédé de coupure d'une résistance chauffante (R19 ; R18) à valeur résistive dépendante de la température, laquelle résistance chauffante est alimentée par une tension d'alimentation par l'intermédiaire d'un interrupteur (S1) en présence d'une première température et est coupée de la tension d'alimentation par l'interrupteur (S1) en présence d'un dépassement d'une deuxième température, un premier signal de tension électrique dépendant de la valeur résistive de la résistance chauffante (R19 ; R18) et de la valeur de la tension d'alimentation ainsi qu'un deuxième signal de tension électrique dépendant seulement de la valeur de la tension d'alimentation étant alors détectés, signaux à partir desquels un troisième et un quatrième signal électrique sont déduits et sont comparés par un comparateur (KS), et l'interrupteur (S1) étant alors fermé ou ouvert en fonction d'un signal de sortie du comparateur (KS), **caractérisé par le fait que** le troisième signal de tension est produit par redressement du premier signal de tension et que le quatrième signal de tension est produit par redressement du deuxième signal de tension.

15. Procédé selon la revendication 14, **caractérisé par le fait que** le comparateur (KS) commande l'interrupteur (S1) par l'intermédiaire d'un transistor (Q1) de telle sorte que l'interrupteur (S1) coupe la résistance chauffante (R19 ; R18) de la tension d'alimentation lorsque la différence entre le troisième signal de tension et le quatrième signal de tension est négative.

16. Procédé selon la revendication 15, **caractérisé par le fait que** le comparateur (KS) commande constamment le transistor (Q1) avec un dispositif de maintien (R11, D7) de telle sorte que l'interrupteur (S1) maintient la résistance chauffante (R19 ; R18) coupée de la tension d'alimentation.

17. Procédé selon la revendication 16, **caractérisé par le fait que** l'auto-maintien du comparateur (KS) est annulé par l'actionnement d'un moyen de remise à l'état initial (Reset) pour la remise en service de la résistance chauffante (R19 ; R18).

18. Procédé selon l'une des revendications 14 à 17, **caractérisé par le fait que**, pour la mise en service de la résistance chauffante (R19 ; R18), une tension continue d'alimentation est provisoirement appliquée à l'entrée du comparateur (KS) à laquelle le troisième signal électrique est envoyé de telle sorte que le comparateur (KS) commande pendant ce temps constamment le transistor (Q1) de telle sorte que l'interrupteur (S1) met la résistance chauffante (R19 ; R18) à la tension d'alimentation pour le chauffage d'un milieu physique.
